# FASCICULE DE BREVET EUROPEEN

(11) **EP 3 227 042 B1**
(45) Date de publication et mention de la délivrance du brevet: **08.12.2021**
(21) Numéro de dépôt: 15801685.7
(22) Date de dépôt: 20.11.2015
(51) Int. Cl.: B23B 31/30, B31F 1/07, B31B 50/14, B31B 50/88, B41F 13/22

(54) **MANDRIN D'OUTIL ROTATIF, GROUPE DE TRANSFORMATION D'UN SUPPORT PLAN, ET PROCÉDÉ DE FONCTIONNEMENT**
WERKZEUGSPINDEL, TRANSFORMATIONSGRUPPE EINER EBENEN AUFLAGEFLÄCHE UND FUNKTIONSVERFAHREN
TOOL CHUCK, UNIT FOR TRANSFORMING A PLANAR SUBSTRATE, AND OPERATING METHOD

(30) Priorité: 04.12.2014 EP 14020104
(43) Date de publication de la demande: 11.10.2017
(73) Titulaire: BOBST MEX SA, 1031 Mex (CH)
(72) Inventeur: CLÉMENT, Philippe, 1305 Penthalaz (CH); ROBADEY, Pierre, 1003 Lausanne (CH)
(74) Mandataire: Navarro, Asa Maria Thérèse
(86) Numéro de dépôt international: PCT/EP2015/025086
(87) Numéro de publication internationale: WO 2016/087047

(56) Documents cités:
- EP-A1- 1 442 883
- EP-A1- 2 428 361
- WO-A1-2005/105422
- WO-A1-2006/061869
- DE-A1- 10 039 744
- US-A- 4 111 569
- US-A- 4 651 643
- US-A- 5 345 864
- US-A1- 2003 205 156
- US-A1- 2014 060 354

## Description

La présente invention concerne un mandrin d'outil rotatif pour un groupe de transformation d'un support plan. L'invention se rapporte à un groupe de transformation comportant au moins un mandrin d'outil rotatif. L'invention concerne également un procédé de fonctionnement d'un groupe de transformation d'un support plan.

Une machine de transformation de support est destinée à la fabrication d'emballages. Dans cette machine, un support plan initial, tel qu'une bande continue de carton, est déroulé et imprimé par une station d'impression comprenant un ou plusieurs groupes imprimeurs. Le support plan est ensuite transféré dans un groupe d'introduction, puis dans un groupe de gaufrage, éventuellement suivi par un groupe de refoulage. Le support plan est ensuite découpé dans un groupe de découpe. Après éjection des zones de déchets, les poses obtenues sont sectionnées pour obtenir des boîtes individualisées.

Les groupes rotatifs de transformation, de gaufrage, refoulage, découpe, éjection des déchets, ou imprimeur, comportent respectivement un outil supérieur cylindrique de transformation, et un outil inférieur cylindrique de transformation, entre lesquels circule le support plan pour être transformé. En fonctionnement, les outils rotatifs de transformation tournent à la même vitesse, mais en sens inverse l'un de l'autre. Le support plan passe dans l'interstice situé entre les outils rotatifs, qui façonnent un relief par gaufrage, façonnent un relief par refoulage, découpent le support plan en poses en découpe rotative, éjectent les déchets, ou qui impriment un motif lors de l'impression.

Les opérations de changement de cylindres s'avèrent longues et fastidieuses. L'opérateur déconnecte mécaniquement le cylindre pour l'enlever de son mécanisme d'entraînement. Puis l'opérateur sort le cylindre en dehors de la machine de transformation, et replace le nouveau cylindre dans la machine de transformation en le reconnectant à son entraînement. Le poids d'un cylindre est important, de l'ordre de 50 kg à 2'000 kg. Pour le sortir, l'opérateur le soulève à l'aide d'un palan.

En raison de son poids assez élevé, un changement de cylindre n'est pas très rapide à effectuer. En outre, de nombreux changements d'outils peuvent être nécessaires pour obtenir de très nombreuses boîtes différentes les unes des autres. Ces outils doivent être commandés longtemps à l'avance, ce qui devient incompatible avec les changements de productions demandés actuellement. De plus, des outils sont relativement coûteux à réaliser, et ils ne deviennent rentables qu'avec une production extrêmement importante.

Ainsi certains groupes de transformation prévoient l'utilisation d'outils rotatifs composés d'un mandrin et d'un manchon amovible porteur de forme assurant la transformation, insérable sur le mandrin. Il suffit alors de changer le manchon, plutôt que la totalité de l'outil rotatif. Ceci facilite le changement d'outil du fait du faible poids du manchon et diminue les coûts, car le manchon est moins onéreux.

Le passage du support plan dans les groupes de transformation successifs tend à chauffer le support plan, notamment lors de son passage dans les groupes imprimeurs. Le support plan chauffe, et chauffe à son tour les outils rotatifs, car ces derniers, généralement métalliques sont de très bons conducteurs thermiques. Les dimensions d'un manchon sont donc généralement prévues pour limiter le jeu entre le manchon et le mandrin lors des opérations de transformation. Une difficulté qui en résulte est qu'à l'arrêt du groupe de transformation, le manchon qui présente une conductivité thermique plus importante que celle du mandrin, se refroidit plus vite que ce dernier. Le manchon est alors difficile à retirer du mandrin.

### Exposé de l'invention

Un but de la présente invention est de proposer un mandrin, un outil rotatif, un groupe de transformation d'un support plan, et un procédé de fonctionnement qui résolvent au moins en partie les inconvénients de l'état de la technique.

A cet effet, la présente invention a pour objet un mandrin d'outil rotatif pour un groupe de transformation d'un support plan, sur lequel un manchon est destiné à être inséré. Le mandrin d'outil rotatif comprend:
- un noyau cylindrique,
- une paroi périphérique, qui est apte à prendre une position de repos et qui est apte à prendre une position de blocage en exerçant une pression radiale sur le manchon pour bloquer le manchon en position sur le mandrin d'outil rotatif, et
- un circuit fluidique de pression, qui est ménagé entre la paroi périphérique et le noyau cylindrique, pour exercer la pression radiale sur le manchon.

Selon un premier aspect de l'invention, le mandrin d'outil rotatif est caractérisé en ce qu'il comprend un circuit fluidique de refroidissement, pour permettre une circulation d'un fluide au niveau du noyau cylindrique, et refroidir le mandrin d'outil rotatif.

Selon l'nvention, le circuit de pression et le circuit de refroidissement sont raccordés entre eux, formant ainsi un seul et même circuit avec un seul fluide. Selon un exemple de réalisation, un port de connexion du circuit de refroidissement est agencé à une extrémité avant du mandrin et un port de connexion du circuit de pression est agencé à une extrémité arrière du mandrin. Les ports de connexion sont par exemple alignés sur un axe de rotation du mandrin.

Selon un exemple de réalisation, les ports de connexion comportent un élément de raccord respectif du mandrin, destiné à coopérer avec un élément de raccord complémentaire du groupe de transformation pour raccorder le circuit fluidique de pression au circuit fluidique de refroidissement.

Par exemple, les éléments de raccord et les éléments de raccord complémentaires sont de type raccords rapides, prenant une position d'obturation lorsqu'ils sont déconnectés, et une position d'ouverture autorisant le passage d'un fluide lorsqu'ils sont raccordés. Cela permet de fermer automatiquement le circuit de pression lorsque les éléments de raccord complémentaires sont déconnectés.

Selon une forme de réalisation, le circuit de pression présente une portion en forme de tube, coaxiale à l'axe de rotation du mandrin, autour du noyau cylindrique. Le circuit de pression présente au moins une portion de conduit axiale ménagée dans chaque tourillon du mandrin, la portion de conduit axiale reliant un port de connexion. Le circuit de pression comporte au moins une portion de conduit reliant chaque portion de conduit axiale à la portion en forme de tube. Cette forme de réalisation du circuit de pression est simple à réaliser et permet de maintenir le manchon uniformément sur toute sa surface d'enveloppe intérieure. Cette forme de circuit permet également de faire circuler le fluide d'une extrémité à l'autre du mandrin.

L'invention a encore pour objet un groupe de transformation d'un support plan tel qu'un groupe de refoulage, de gaufrage, de découpe rotative, d'éjection des déchets, ou d'imprimerie, comportant au moins un mandrin tel que décrit et revendiqué ci-dessous. Le circuit de refroidissement est destiné à être raccordé à un module de refroidissement configuré pour refroidir le fluide. Le circuit de refroidissement est raccordé au circuit de pression et forme par exemple un circuit fermé.

L'invention a encore pour objet un procédé de fonctionnement d'un groupe de transformation, tel que décrit et revendiqué ci-dessous. Le procédé comprend les étapes consistant à:
- raccorder seulement un des deux ports de connexion du circuit de pression au circuit de refroidissement,
- envoyer un fluide dans le circuit de pression pour que la paroi périphérique exerce une pression radiale sur le manchon, pour bloquer le manchon en position sur le mandrin, et
- raccorder les deux ports de connexion du circuit de pression au circuit de refroidissement et faire circuler un fluide refroidi dans le circuit de pression, pour refroidir le mandrin.

La circulation du fluide dans le circuit de pression pour le refroidissement du mandrin est par exemple réalisée en circuit fermé. Le port de connexion du circuit de pression raccordé au circuit de refroidissement pour solidariser le manchon au mandrin, est par exemple le port de connexion agencé à l'arrière du mandrin, côté opposé conducteur.

Ainsi, la commande de la solidarisation du manchon au mandrin ou la commande du refroidissement du mandrin, peuvent être facilement pilotés et automatisés par les commandes de raccordement ou de déconnection du circuit de pression au circuit de refroidissement.

### Brève description des figures

D'autres avantages et caractéristiques apparaîtront à la lecture de la description de l'invention, ainsi que sur les figures annexées qui représentent un exemple de réalisation non limitatif de l'invention et sur lesquelles:
- la Figure 1 est une vue générale d'un exemple de ligne de transformation d'un support plan;
- la Figure 2 représente une vue en perspective d'un outil rotatif supérieur et d'un outil rotatif inférieur;
- la Figure 3 représente une vue en perspective d'un mandrin;
- la Figure 4 représente une vue d'un circuit de pression raccordé à un circuit de refroidissement en formant un circuit fermé; et
- la Figure 5 représente une vue partielle en coupe verticale d'un groupe de transformation dans laquelle sont montés deux outils rotatifs comportant respectivement un mandrin et un manchon solidarisé au mandrin.

Les directions longitudinale, verticale et transversale indiquées sur la Fig. 2 sont définies par le trièdre L, V, T. La direction transversale T est la direction perpendiculaire à la direction de déplacement longitudinale L du support plan. Le plan horizontal correspond au plan L, T. Les positions avant et arrière sont définies par rapport à la direction transversale T, comme étant respectivement le côté conducteur et le côté opposé conducteur.

### Exposé détaillé de modes de réalisation préférés

Une ligne de transformation d'un support plan, tel que du carton plat ou du papier en bande continue enroulé en bobine, permet de réaliser différentes opérations et d'obtenir des d'emballages comme des boîtes pliantes. Comme le représente la Fig. 1, la ligne de transformation comprend, disposée l'une à la suite de l'autre dans l'ordre de défilement du support plan, une station dérouleur 1, plusieurs groupes imprimeurs 2, un ou plusieurs groupes de gaufrage en série suivis d'un ou plusieurs groupes de refoulage en série 3, suivie d'un groupe de découpe rotative 4 ou de découpe à platine, et une station de réception 5 des objets confectionnés.

Le groupe de transformation 7 comprend un outil rotatif supérieur 10 et un outil rotatif inférieur 11, qui modifient le support plan par impression, gaufrage, refoulage, découpe, éjection des déchets, etc., en vue d'obtenir un emballage.

Les outils rotatifs 10 et 11, sont montés parallèlement l'un par rapport à l'autre dans le groupe de transformation 7, l'un au-dessus de l'autre, et s'étendent selon la direction transversale T, qui est aussi la direction des axes de rotation A1 et A2 des outils rotatifs 10 et 11 (voir Fig. 2). Les extrémités arrière des outils rotatifs 10 et 11, côté opposé conducteur, sont entraînées en rotation par des moyens d'entraînement motorisés. En fonctionnement, les outils rotatifs 10 et 11 tournent dans des sens opposés autour de chacun des axes de rotation A1 et A2 (Flèches Fs et Fi). Le support plan passe dans l'interstice situé entre les outils rotatifs 10 et 11, pour y être gaufré, et/ou refoulé, et/ou découpé, et/ou imprimé.

Au moins un des deux outils rotatifs, l'outil rotatif supérieur 10 ou l'outil rotatif inférieur 11, comporte un mandrin 12 et un manchon amovible 13, insérable sur le mandrin 12 dans la direction transversale T (Fig. 2, Flèche G). Ainsi, lorsqu'un opérateur souhaite changer les outils rotatifs 10 et 11, il suffit de changer les manchons 13 plutôt que la totalité de l'outil rotatif 10 et 11. La manipulation du manchon 13 étant facilitée par son faible poids relativement à celui de l'outil rotatif 10 et 11 complet, le changement de travail peut être effectué rapidement. En outre, les manchons 13 sont peu coûteux comparés au prix de l'outil rotatif 10 et 11 complet. Il est donc avantageux d'utiliser un même mandrin 12 en combinaison avec plusieurs manchons 13, plutôt que de prévoir l'acquisition de plusieurs outils rotatifs 10 et 11 complets. Le manchon 13 présente une forme générale cylindrique. Il est par exemple en matériau aluminium.

Le mandrin 12 comporte un noyau cylindrique 14, un tourillon avant 15, un tourillon arrière 16 de part et d'autre du noyau cylindrique 14, formant un arbre de rotation de l'outil rotatif, et une paroi périphérique 17 entourant le noyau cylindrique 14 (Fig. 3). Les tourillons avant et arrière 15 et 16, présentent une forme générale cylindrique. Ils sont respectivement maintenus par des paliers avant et arrière 18, 19 du groupe de transformation 7. En fonctionnement, les tourillons arrière 16 des outils rotatifs 10 et 11, côté opposé conducteur, sont entraînés en rotation par un système d'entraînement motorisé 20. Les éléments du mandrin 12, c'est-à-dire le noyau cylindrique 14, les tourillons avant et arrière 15 et 16 et l'enveloppe périphérique 17, sont en matériau métallique, tel qu'en acier.

La paroi périphérique 17, cylindrique, peut prendre une position de repos et une position de blocage dans laquelle la paroi périphérique 17 exerce une pression radiale sur le manchon 13 pour bloquer celui-ci en position sur le mandrin 12, par exemple par déformation radiale de la paroi périphérique 17.

Le mandrin 12 comporte également un circuit fluidique de pression d'outil 21 ménagé en partie entre la paroi périphérique 17 et le noyau cylindrique 14 (Figs. 4 et 5), pour commander l'exercice de la pression radiale par la paroi périphérique 17. Le circuit de pression 21 est destiné à recevoir un fluide pour presser la paroi périphérique 17 contre la surface d'enveloppe intérieure du manchon 13 pour maintenir le manchon 13 au mandrin 12. Le manchon 13 ainsi maintenu fermement au mandrin 12 peut être entraîné en rotation autour de l'axe de rotation A1 et A2. Le fluide est par exemple de l'huile.

Le circuit de pression 21 comprend un port de connexion 22 à un circuit fluidique de refroidissement 24 du groupe de transformation 7, pour permettre une circulation d'un fluide dans le circuit de pression 21 pour le refroidissement du mandrin 12. Selon un exemple de réalisation, un port de connexion 22 est agencé à une extrémité avant du mandrin 12. Le circuit de pression 21 comprend un autre port de connexion 23 agencé à une extrémité arrière du mandrin 12. Le circuit de pression 21 peut ainsi déboucher du mandrin 12 par un orifice du port de connexion 22 ménagé dans le tourillon avant 15 et par un orifice du port de connexion 23 ménagé dans le tourillon arrière 16. Les ports de connexion 22 et 23 sont par exemple alignés sur l'axe de rotation A1 ou A2 du mandrin 12, agencés aux extrémités respectives des tourillons avant et arrière 15 et 16. Selon une forme de réalisation, le circuit de pression 21 présente une symétrie axiale.

Par exemple, le circuit de pression 21 présente une portion en forme de tube 21a, deux portions de conduit axiales 21b et deux portions de conduit radiales 21c (Fig. 5). Les portions de conduit axiales et radiales 21b, 21c sont linéaires. La portion en forme de tube 21a est coaxiale à l'axe de rotation A1 ou A2 du mandrin 12. Elle est ménagée autour du noyau cylindrique 14. La paroi périphérique 17 est par exemple frettée puis soudée au noyau cylindrique 14 en laissant un interstice de quelques millimètres formant la portion en forme de tube 21a du circuit de pression 21.

Les portions de conduit axiales 21b sont alignées sur l'axe de rotation A1 et A2 du mandrin 12, et sont ménagées dans un tourillon 15 et 16 respectif. Chaque portion de conduit axiale 21b relie un port de connexion 22 et 23 à une portion de conduit radiale 21c en formant un angle droit. Chaque portion de conduit radiale 21c s'étend radialement pour relier une portion de conduit axiale 21b en deux endroits diamétralement opposés d'une extrémité de la portion en forme de tube 21a. Cette forme de réalisation du circuit de pression 21 est simple à réaliser et permet de maintenir le manchon 13 de façon uniforme sur toute sa surface d'enveloppe intérieure.

Le circuit de pression 21 est destiné à être raccordé au circuit de refroidissement 24, par exemple en formant un circuit fermé (voir Fig. 4). Le groupe de transformation 7 comporte également un module de refroidissement 25 configuré pour refroidir le fluide circulant dans le circuit de refroidissement 24. Le module de refroidissement 25 comporte par exemple une pompe pour faire circuler le fluide dans le circuit de refroidissement 24 et un échangeur thermique apte à refroidir le fluide circulant dans le circuit de refroidissement 24.

Selon un exemple de réalisation, les ports de connexion 22 et 23 comportent un élément de raccord 26 respectif du mandrin 12, destiné à coopérer avec un élément de raccord complémentaire 27 du groupe de transformation 7 pour raccorder le circuit de pression 21 au circuit de refroidissement 24.

Les éléments de raccord 26 sont par exemple des éléments distincts, montés serrés dans un orifice du port de connexion 22 et 23 respectif du circuit de pression 21. Les éléments de raccord 26 et les éléments de raccord complémentaires 27 sont par exemple de type raccords rapides. Les extrémités des éléments de raccord 26 et 27 coopérant ensemble sont par exemple de type male-femelle.

Les raccords rapides sont en outre configurés pour prendre une position d'obturation lorsqu'ils sont déconnectés l'un de l'autre et une position d'ouverture autorisant le passage du fluide lorsqu'ils sont raccordés ensemble. Cela permet de fermer automatiquement le circuit de pression 21 lorsqu'ils sont déconnectés, nécessaire pour l'exercice de la pression radiale par la paroi périphérique 17 afin de solidariser le manchon 13 au mandrin 12.

Dans un exemple de procédé de fonctionnement du groupe de transformation 7, pour bloquer le manchon 13 en position sur le mandrin 12, un des deux ports de connexion 22 et 23 du circuit de pression 21, tel que le port de connexion 23 agencé à l'arrière du mandrin 12 est uniquement raccordé. L'élément de raccord 26 du port de connexion 22 agencé à l'avant du mandrin 12 est alors en position d'obturation, fermant le circuit de pression 21 (Fig. 5).

Puis, un fluide est envoyé dans le circuit de pression 21. Le circuit de refroidissement 24 est isolé du module de refroidissement 25. La pression exercée par le fluide dans le circuit de pression 21 pousse alors la paroi périphérique 17 radialement, en position de blocage, la pressant contre la surface d'enveloppe intérieure du manchon 13, ce qui fixe le manchon 13 fermement au mandrin 12.

Au moins un des deux éléments de raccord 26 du mandrin 12 reste connecté de l'élément de raccord complémentaire 27 du groupe de transformation 7. Le manchon 13 ainsi fermement maintenu au mandrin 12 peut être entraîné en rotation par le mandrin 12 pour la réalisation des opérations de transformation du support plan.

A la fin des opérations, une fois le groupe de transformation 7 à l'arrêt, c'est-à-dire lorsque les outils rotatifs ne tournent plus, la pression du fluide est diminuée pour désolidariser le manchon 13 au mandrin 12.

Puis, l'autre des deux ports de connexion 22 du circuit de pression 21 est raccordé au circuit de refroidissement 24. Les éléments de raccord 26 alors raccordés aux éléments de raccord complémentaire 27, autorisent la circulation du fluide à travers le circuit de refroidissement 24, en formant un circuit fermé, pour être refroidi par le module de refroidissement 25, et refroidir le mandrin 12. Le mandrin 12 et le manchon 13 peuvent alors être refroidis. Lorsqu'il est suffisamment refroidi, et que la paroi périphérique 17 est en position de repos, le manchon 13 peut être facilement retiré.

Le circuit de pression 21 utilisé pour la solidarisation du manchon 13 au mandrin 12 est ainsi également utilisé pour le refroidissement du mandrin 12 à l'arrêt du groupe de transformation 7. Cette seconde utilisation du circuit de pression 21 permet d'accélérer le refroidissement du mandrin 12 pour libérer plus facilement et rapidement le manchon 13. De plus, la commande de la solidarisation du manchon 13 au mandrin 12 ou le refroidissement du mandrin 12, peuvent être facilement pilotés et automatisés par les commandes du raccordement ou de la déconnection du circuit de pression 21.

La présente invention n'est pas limitée aux modes de réalisation décrits et illustrés. De nombreuses modifications peuvent être réalisées, sans pour autant sortir du cadre défini par la portée du jeu de revendications.

## Revendications

1. Mandrin d'outil rotatif pour un groupe de transformation d'un support plan, sur lequel un manchon (13) est destiné à être inséré, comprenant :
- un noyau cylindrique (14),
- une paroi périphérique (17) apte à prendre une position de repos et une position de blocage en exerçant une pression radiale sur le manchon (13) pour le bloquer en position sur le mandrin (12), et
- un circuit fluidique de pression (21), ménagé entre la paroi périphérique (17) et le noyau cylindrique (14) pour exercer la pression radiale sur le manchon (13),
- un circuit fluidique de refroidissement (24), pour permettre une circulation d'un fluide au niveau du noyau cylindrique (14), et refroidir le mandrin (12),
**caractérisé en ce que**
- le circuit fluidique de pression (21) et le circuit fluidique de refroidissement (24) sont raccordés entre eux, le circuit fluidique de pression (21) comprenant deux ports de connexion (22, 23) au circuit fluidique de refroidissement (24) pour permettre une circulation d'un fluide dans le circuit fluidique de pression (21) pour le refroidissement du mandrin (12).

2. Mandrin selon la revendication 1, dans lequel un port de connexion (22) est agencé à une extrémité avant du mandrin (12) et un port de connexion (23) est agencé à une extrémité arrière du mandrin (12).

3. Mandrin selon la revendication 2, dans lequel les ports de connexion (22, 23) sont alignés sur un axe de rotation (A1, A2) du mandrin (12).

4. Mandrin selon l'une des revendications précédentes, dans lequel les ports de connexion (22, 23) comportent un élément de raccord (26) respectif du mandrin (12), destiné à coopérer avec un élément de raccord complémentaire (27) du groupe de transformation (7) pour raccorder le circuit de pression (21) au circuit de refroidissement (24).

5. Mandrin selon la revendication 4, dans lequel les éléments de raccord (26) et les éléments de raccord complémentaires (27) sont de type raccords rapides, prenant une position d'obturation lorsqu'ils sont déconnectés, et une position d'ouverture autorisant le passage d'un fluide lorsqu'ils sont raccordés.

6. Mandrin selon l'une des revendications précédentes, dans lequel le circuit de pression (21) présente une portion en forme de tube (21a), coaxiale à l'axe de rotation (A1, A2) du mandrin (12), autour du noyau cylindrique (14).

7. Mandrin selon l'une des revendications précédentes, dans lequel le circuit de pression (21) présente au moins une portion de conduit axiale (21b) ménagée dans chaque tourillon (15, 16) du mandrin (12), la portion de conduit axiale (21b) reliant un port de connexion (22, 23).

8. Mandrin selon la revendication 7, dans lequel le circuit de pression (21) comporte au moins une portion de conduit (21c) reliant chaque portion de conduit axiale (21b) à la portion en forme de tube (21a).

9. Groupe de transformation d'un support plan, comportant au moins un mandrin (12) selon l'une des revendications précédentes.

10. Groupe selon la revendication 9, dans lequel le circuit de refroidissement (24) est raccordé à un module de refroidissement (25) pour refroidir le fluide.

11. Groupe selon la revendication 10, dans lequel le circuit de pression (21) raccordé au circuit de refroidissement (24) forme un circuit fermé.

12. Procédé de fonctionnement d'un groupe de transformation selon l'une des revendications 9 à 11, comprenant les étapes consistant à :
- raccorder seulement un des deux ports de connexion (22, 23) du circuit de pression (21) au circuit de refroidissement (24),
- envoyer un fluide dans le circuit de pression (21) pour que la paroi périphérique (17) exerce une pression radiale sur le manchon (13), pour bloquer le manchon (13) en position sur le mandrin (12), et
- raccorder les deux ports de connexion (22, 23) du circuit de pression (21) au circuit de refroidissement (24) et faire circuler un fluide refroidi dans le circuit de pression (21), pour refroidir le mandrin (12).

13. Procédé selon la revendication 12, dans lequel la circulation du fluide dans le circuit de pression (21) pour le refroidissement du mandrin (12) est réalisée en circuit fermé.

14. Procédé selon la revendication 12 ou 13, dans lequel le port de connexion (23) du circuit de pression (21) raccordé au circuit de refroidissement pour solidariser le manchon (13) au mandrin (12), est le port de connexion (23) agencé à l'arrière du mandrin (12), côté opposé conducteur.

## Patentansprüche

1. Spannfutter für ein Drehwerkzeug für eine Gruppe zur Umformung eines flachen Trägers, auf den eine Hülse (13) aufgesetzt werden soll, umfassend :
- einen zylindrischen Kern (14),
- eine Umfangswand (17), die in der Lage ist, eine Ruheposition und eine Verriegelungsposition einzunehmen, indem sie einen radialen Druck auf die Hülse (13) ausübt, um sie in der Position auf dem Spannfutter (12) zu verriegeln, und
- einen Druckfluidkreislauf (21), der zwischen der Umfangswand (17) und dem zylindrischen Kern (14) angeordnet ist, um einen radialen Druck auf die Hülse (13) auszuüben,
- einen Kühlfluidkreislauf (24), um eine Zirkulation eines Fluids im Bereich des zylindrischen Kerns (14) zu ermöglichen und das Spannfutter (12) zu kühlen,
**dadurch gekennzeichnet, dass**
- der Druckfluidkreislauf (21) und der Kühlfluidkreislauf (24) miteinander verbunden sind, wobei der Druckfluidkreislauf (21) zwei Verbindungsanschlüsse (22, 23) zum Kühlfluidkreislauf (24) umfasst, um eine Zirkulation eines Fluids im Druckfluidkreislauf (21) zum Kühlen des Spannfutters (12) zu ermöglichen.

2. Spannfutter nach Anspruch 1, wobei ein Verbindungsanschluss (22) an einem vorderen Ende des Spannfutters (12) und ein Verbindungsanschluss (23) an einem hinteren Ende des Spannfutters (12) angeordnet ist.

3. Spannfutter nach Anspruch 2, wobei die Verbindungsanschlüsse (22, 23) auf eine Drehachse (A1, A2) des Spannfutters (12) ausgerichtet sind.

4. Spannfutter nach einem der vorstehenden Ansprüche, wobei die Verbindungsanschlüsse (22, 23) jeweils ein Verbindungselement (26) des Spannfutters (12) aufweisen, das dazu bestimmt ist, mit einem komplementären Verbindungselement (27) der Umformungsgruppe (7) zusammenzuwirken, um den Druckkreislauf (21) mit dem Kühlkreislauf (24) zu verbinden.

5. Spannfutter nach Anspruch 4, wobei die Verbindungselemente (26) und die komplementären Verbindungselemente (27) vom Schnellverbindungstyp sind, die eine Verschlussposition einnehmen, wenn sie getrennt sind, und eine Öffnungsposition, die den Durchgang eines Fluids erlaubt, wenn sie verbunden sind.

6. Spannfutter nach einem der vorstehenden Ansprüche, wobei der Druckkreislauf (21) einen zur Drehachse (A1, A2) des Spannfutters (12) koaxialen, rohrförmigen Abschnitt (21a) um den zylindrischen Kern (14) aufweist.

7. Spannfutter nach einem der vorstehenden Ansprüche, wobei der Druckkreislauf (21) zumindest einen axialen Leitungsabschnitt (21b) aufweist, der in jedem Zapfen (15, 16) des Spannfutters (12) angeordnet ist, wobei der axiale Leitungsabschnitt (21b) einen Verbindungsanschluss (22, 23) verbindet.

8. Spannfutter nach Anspruch 7, wobei der Druckkreislauf (21) zumindest einen Leitungsabschnitt (21c) umfasst, der jeden axialen Leitungsabschnitt (21b) mit dem rohrförmigen Abschnitt (21a) verbindet.

9. Gruppe zur Umformung eines flachen Trägers, umfassend mindestens ein Spannfutter (12) nach einem der vorstehenden Ansprüche.

10. Gruppe nach Anspruch 9, wobei der Kühlkreislauf (24) mit einem Kühlmodul (25) zur Kühlung des Fluids verbunden ist.

11. Gruppe nach Anspruch 10, wobei der Druckkreislauf (21), der mit dem Kühlkreislauf (24) verbunden ist, einen geschlossenen Kreislauf bildet.

12. Verfahren zum Betreiben einer Umformungsgruppe nach einem der Ansprüche 9 bis 11, umfassend die Schritte bestehend aus dem:
- Verbinden von nur einem der beiden Verbindungsanschlüsse (22, 23) des Druckkreislaufs (21) mit dem Kühlkreislauf (24),
- Zuführen von Fluid in den Druckkreislauf (21), damit die Umfangswand (17) einen radialen Druck auf die Hülse (13) ausübt, um die Hülse (13) in ihrer Position auf dem Spannfutter (12) zu verriegeln, und
- Verbinden der beiden Verbindungsanschlüsse (22, 23) des Druckkreislaufs (21) mit dem Kühlkreislauf (24) und Umwälzen eines gekühlten Fluids im Druckkreislauf (21) zur Kühlung des Spannfutters (12).

13. Verfahren nach Anspruch 12, wobei die Zirkulation des Fluids im Druckkreislauf (21) zur Kühlung des Spannfutters (12) in einem geschlossenen Kreislauf durchgeführt wird.

14. Verfahren nach Anspruch 12 oder 13, wobei der mit dem Kühlkreislauf verbundene Verbindungsanschluss (23) des Druckkreislaufs (21) zur Befestigung der Hülse (13) am Spannfutter (12) der an der Rückseite des Spannfutters (12) auf der gegenüberliegenden Leiterseite angeordnete Verbindungsanschluss (23) ist.

## Claims

1. Rotary tool mandrel for a conversion unit for modifying a flat substrate, on which a sleeve (13) is intended to be received thereon, the rotary tool mandrel comprising:
- a cylindrical core (14),
- a peripheral wall (17) capable of taking a rest position and a blocking position by exerting a radial pressure on the sleeve (13) to block it in position on the mandrel (12), and
- a pressure fluid circuit (21), arranged between the peripheral wall (17) and the cylindrical core (14) to exert the radial pressure on the sleeve (13),
- a cooling fluid circuit (24), to allow a circulation of a fluid at the level of the cylindrical core (14), and to cool the mandrel (12),
**characterised in that**
- the pressure fluid circuit (21) and the cooling fluid circuit (24) are connected together, the pressure fluid circuit (21) comprising two ports for connecting (22, 23) to the cooling fluid circuit (24) to allow a circulation of a fluid in the pressure fluid circuit (21) for the cooling of the mandrel (12).

2. Mandrel according to claim 1, wherein a connecting port (22) is arranged at a front end of the mandrel (12) and a connecting port (23) is arranged at a rear end of the mandrel (12).

3. Mandrel according to claim 2, wherein the connecting ports (22, 23) are aligned on an axis of rotation (A1, A2) of the mandrel (12).

4. Mandrel according to one of the preceding claims, wherein the connecting ports (22, 23) comprise a respective connecting element (26) of the mandrel (12), intended to engage with a complementary connecting element (27) of the modifying unit (7) to connect the pressure circuit (21) to the cooling circuit (24).

5. Mandrel according to claim 4, wherein the connecting elements (26) and the complementary connecting elements (27) are of the rapid connector type, taking a blocking position when they are disconnected, and an opening position enabling the passage of a fluid when they are connected.

6. Mandrel according to one of the preceding claims, wherein the pressure circuit (21) has a tube-shaped portion (21a), coaxial to the axis of rotation (A1, A2) of the mandrel (12), around the cylindrical core (14).

7. Mandrel according to one of the preceding claims, wherein the pressure circuit (21) has at least one axial conduit portion (21b) arranged in each pin (15, 16) of the mandrel (12), the axial conduit portion (21b) connecting a connecting port (22, 23).

8. Mandrel according to claim 7, wherein the pressure circuit (21) comprises at least one conduit portion (21c) connecting each axial conduit portion (21b) to the tube-shaped portion (21a).

9. Unit for modifying a flat material, comprising at least one mandrel (12) according to one of the preceding claims.

10. Unit according to claim 9, wherein the cooling circuit (24) is connected to a cooling module (25) to cool the fluid.

11. Unit according to claim 10, wherein the pressure circuit (21) connected to the cooling circuit (24) forms a closed circuit.

12. Method for operating a modifying unit according to one of claims 9 to 11, comprising steps consisting of:
- only connecting one of the two ports for connecting (22, 23) the pressure circuit (21) to the cooling circuit (24),
- sending a fluid in the pressure circuit (21) such that the peripheral wall (17) exerts a radial pressure on the sleeve (13), to block the sleeve (13) in position on the mandrel (12), and
- connecting the two ports for connecting (22, 23) the pressure circuit (21) to the cooling circuit (24) and to make a cooled fluid circulate in the pressure circuit (21), to cool the mandrel (12).

13. Method according to claim 12, wherein the circulation of the fluid in the pressure circuit (21) for the cooling of the mandrel (12) is done in a closed circuit.

14. Method according to claim 12 or 13, wherein the connecting port (23) of the pressure circuit (21) connected to the cooling circuit to secure the sleeve (13) to the mandrel (12), is the connecting port (23) arranged behind the mandrel (12), on the opposite conductor side.
